# EUROPÄISCHE PATENTSCHRIFT

(11) **EP 1 707 675 B1**
(45) Veröffentlichungstag und Bekanntmachung des Hinweises auf die Patenterteilung: **06.10.2010**
(21) Anmeldenummer: 05090068.7
(22) Anmeldetag: 15.03.2005
(51) Int. Cl.: E01F 8/02

(54) **Lärmschutzwand mit vom Füllmaterial unabhängiger Schall-Absorptionsfähigkeit**
Noise barrier with sound absorbing capacity independent from the filling material
Mur antibruit avec une capacité d'absorption acoustique indépendante du matériau de remplissage

(43) Veröffentlichungstag der Anmeldung: 04.10.2006
(73) Patentinhaber: Geosystem GBK GmbH, 10587 Berlin (DE)
(72) Erfinder: Knief, Henning, 10555 Berlin (DE)
(74) Vertreter: Scholz, Hartmut

(56) Entgegenhaltungen:
- EP-A- 0 100 374
- DE-A1- 3 027 442
- DE-U1- 9 408 184
- DE-U1-202004 012 489

## Beschreibung

Die Erfindung betrifft eine Lärmschutzwand, mit einem von begrünbaren Gittermatten gebildeten Füllraum zur Aufnahme von bodigem Füllmaterial, das mit Trägermatten in dem Füllraum gehalten ist.

Derartige Lärmschutzwände sind Erdbauwerke, die Wohngebiete gegenüber dem Verkehrslärm benachbarter Straßen schützen sollen. Sie bestehen üblicherweise aus einander gegenüber stehenden Gittermatten, die zwischen sich einen freien Füllraum bilden. Dieser freie Füllraum kann dann mit von vor Ort vorhandenem, erdigem Füllmaterial, beispielsweise Bodenaushub, Abraum aus dem Straßenbau oder dergleichen verfüllt werden. Anschließend werden diese Erdbauten an ihren Außenseiten mit einer biologischen Begrünung versehen.

Aus der DE 94 08 184.0 ist ein Wandkörper für eine Schallschutzwand oder für die gärtnerische Gestaltung mit im Bereich der an den Stirn- und Seitenflächen des Wandkörpers angeordneten Matten bekannt, bei dem eine wasserdichte Schicht als Verdunstungsschutz mit Löchern in den Bereichen der Bepflanzung vorgesehen ist.

Die EP 0 100 374 A1 offenbart einen mehrschichtigen, schallabsorbierenden, mit schüttungsresistenten Pflanzen bewachsenen Aufbau. Dieser Aufbau ist hoch komplex und wenig kosteneffizient herzustellen.

Schließlich ist in der DE 20 2004 012489 U1 noch ein Gabionenkorbsystem offenbart, dass mit Vegetationsmatten behängt werden kann.

Die durch derartige Lärmschutzwände erreichte Schallabsorption ist stark abhängig von dem vor Ort vorhandenen Füllmaterial. Dieses Füllmaterial kann beispielsweise aus grob gebrochenem Gestein oder ähnlichem bestehen, das eine relativ geringe Schalldichtigkeit aufweist. Die Schallabsorption ist damit nicht immer in ausreichendem Maße gewährleistet. Häufig muss deshalb zusätzliches, den Verkehrslärm besser abdämmendes Füllmaterial verwendet werden, das über möglicherweise größere Strecken herbeigeschafft werden muss; dies ist zeit- und kostenintensiv.

Aufgabe der vorliegenden Erfindung ist es, eine Lärmschutzwand der eingangs beschriebenen Art zu schaffen, mit der eine von dem verwendeten Füllmaterial unabhängige gute Schallabsorption erreicht wird.

Gelöst wird diese Aufgabe mit einer Lärmschutzwand, mit einem von begrünbaren Gittermatten gebildeten Füllraum zur Aufnahme von bodigem Füllmaterial, das mit Trägermatten in dem Füllraum gehalten ist, in dem Füllraum eine Lärm absorbierende Dämmschicht integriert ist, die Lärm absorbierende Dämmschicht zwischen dem Füllmaterial und den Trägermatten angeordnet ist, die Dämmschicht aus einem Fasermaterial besteht und mehrlagig ausgebildet ist, und die Dicke der Dämmschicht etwa 10 bis 20mal größer als die der Trägermatte ist.

Durch diese Maßnahmen wird eine Lärmschutzwand geschaffen, die eine eigene Schalldämmschicht aufweist. Der Mehraufwand gegenüber herkömmlichen Lärmschutzwänden ist dadurch wesentlich geringer und das Herbeischaffen von ortsfremdem, schalldämmendem Füllmaterial kann unterbleiben.

Weitere vorteilhafte Maßnahmen sind in den Unteransprüchen beschrieben. Die Erfindung ist in der beiliegenden Zeichnung dargestellt und wird nachfolgend näher beschrieben; es zeigt:
- **Figur 1**: die schematische Darstellung eines Straßenabschnittes mit einer Lärmschutzwand mit erfindungsgemäß integrierter Lärm-Dämmschicht;
- **Figur 2**: den Schnitt durch eine Lärmschutzwand nach Figur 1 im Detail.

Wie in der Figur 1 schematisch dargestellt ist, bestehen Lärmschutzwände 10, die den von einer Straße 18 ausgehenden Verkehrslärm von einem Wohngebiet abhalten sollen, aus einer Vielzahl von einander gegenüber gestellten Gittermatten 11, die zwischen sich einen freien Füllraum 15 bilden. Der freie Füllraum 15 wird nach dem Aufbau der Lärmschutzwand 10 mit vor Ort vorhandenem Füllmaterial 14 verfüllt, um sie orts- und standfest zu machen.

Die Gittermatten 11 bestehen vornehmlich aus Baustahlmatten, die eine Vielzahl von Gitteröffnungen 17 aufweisen. An diesen Gitteröffnungen 17 kann eine von der jeweiligen Jahreszeit abhängige biologische Begrünung 16 an den Außenseiten der Lärmschutzwand empor ranken oder sich darin verwurzeln.

Wie die Figur 2 im Detail zeigt, sind hinter den Gittermatten 11, die beispielsweise aus feuerverzinktem Stahl oder Blechmaterial bestehen, Lagen einer textilen Trägermatte 12 vorgesehen. Die textilen Trägermatten 12 können beispielsweise aus einem Faservlies bestehen, das üblicherweise mit aufgesteppten Kokosfasern versehen ist.

Zwischen der Trägermatte 12 und dem Füllmaterial 14 ist eine erfindungsgemäß integrierte Dämmschicht 13 vorgesehen. Die integrierte Dämmschicht 13 kann ein- oder mehrlagig ausgebildet sein. Sie besteht aus einem faserigen Lärmabsorptionsmaterial oder einer Kunststoffdämmschicht. Ebenso können Steinwolle oder Textilfasern eingesetzt werden.

Die zusätzliche integrierte Lärm-Dämmschicht 13 ist ca. zehn bis zwanzigmal so dick wie die Trägermatte 12. Sie gewährleistet eine gleich bleibend hohe Lärmabsorption. Die so erreichte Lärmabsorption ist unabhängig von dem verwendeten Füllmaterial 14, beispielsweise Grobschotter, Bodengemisch oder dergleichen. Auf die Anfuhr von ortsfremdem, erdigem Füllmaterial kann dadurch verzichtet werden.

### Bezugszeichen

- 10: Lärmschutzwand
- 11: Gittermatte
- 12: Trägermatte
- 13: Dämmschicht
- 14: Füllmaterial
- 15: Füllraum
- 16: Begrünung
- 17: Gitteröffnung
- 18: Straße

## Patentansprüche

1. Lärmschutzwand, mit einem von begrünbaren Gittermatten gebildeten Füllraum zur Aufnahme von bodigem Füllmaterial, das mit Trägermatten in dem Füllraum gehalten ist, **dadurch gekennzeichnet, dass** in dem Füllraum (15) eine Lärm absorbierende Dämmschicht (13) integriert ist, die Lärm absorbierende Dämmschicht (13) zwischen dem Füllmaterial (14) und den Trägermatten (12) angeordnet ist, die Dämmschicht (13) aus einem Fasermaterial besteht und mehrlagig ausgebildet ist, und die Dicke der Dämmschicht (13) etwa 10 bis 20mal größer als die der Trägermatte (12) ist.

2. Lärmschutzwand nach Anspruch 1, **dadurch gekennzeichnet, dass** die Dämmschicht (13) aus einer Lage eines Faservlieses mit aufgesteppten Naturfasern und einer zweiten Lage aus einem Kunstfaservlies besteht.

3. Lärmschutzwand nach Anspruch 2, **dadurch gekennzeichnet, dass** die auf das Faservlies aufgesteppten Naturfasern der Dämmschicht (13) Kokosfasern sind.

4. Lärmschutzwand nach den Ansprüchen 1 bis 3, **dadurch gekennzeichnet, dass** die Dämmschicht (13) aus Textilfasern besteht.

5. Lärmschutzwand nach den Ansprüchen 1 bis 4, **dadurch gekennzeichnet, dass** die in Einbaulage äußere Seite der Dämmschicht (13) aus Faservlies mit aufgesteppten Naturfaser und die in Einbaulage innere Seite aus Steinwolle besteht.

## Claims

1. Noise abatement wall comprising a fill cavity formed by greenable lattice mats for the reception of soil filler material retained in said fill cavity by carrier mats, **characterized in that** fill cavity (15) has integrated therewith a noise absorbing insulation layer (13), **in that** noise absorbing insulation layer (13) is provided between filler material (14) and carrier mats (12), **in that** said insulation layer (13) consists of a fiber material and comprises several layers, and **in that** the thickness of insulation layer (13) is about 10 to 20 times greater than that of carrier mat (12).

2. Noise abatement wall as in claim 1, **characterized by** insulation layer (13) consisting of a layer of a random fibre fleece with stitched-on natural fibres and of a second layer of a synthetic-fibre fleece.

3. Noise abatement wall as in claim 2, **characterized by** the natural fibres of insulation layer (13) which are stitched on said random fibre fleece comprising coconut fibres.

4. Noise abatement wall as in claims 1 to 3, **characterized by** insulation layer (13) consisting of textile fibres.

5. Noise abatement wall as in claims 1 to 4, **characterized by** the side of insulation layer (13) which in the installed condition of the wall is the outer side consists of a random fibre fleece with stiched-on natural fibres while the side of said insulation layer which in the installed condition is the inner side thereof consists of mineral wool.

## Revendications

1. Mur antibruit, avec un espace de remplissage formé par des mats en treillis sur lesquels on peut faire croître des végétaux, espace qui est destiné à recevoir un matériau de remplissage du genre déblais qui est maintenu dans l'espace de remplissage par des mats porteurs, **caractérisé en ce qu'**une couche isolante (13) absorbant le bruit est intégrée dans l'espace de remplissage (15), la couche isolante (13) absorbant le bruit est disposée entre le matériau de remplissage (14) et les mats porteurs (12), la couche isolante (13) est constituée d'un matériau fibreux et est réalisée à plusieurs strates, et l'épaisseur de la couche isolante (13) est environ 10 à 20 fois supérieure à celle des mats porteurs (12).

2. Mur antibruit selon la revendication 1, **caractérisé en ce que** la couche isolante (13) est constituée d'une strate formée d'une nappe de fibres sur laquelle sont piquées des fibres naturelles, et d'une deuxième strate formée d'une nappe de fibres synthétiques.

3. Mur antibruit selon la revendication 2, **caractérisé en ce que** les fibres naturelles de la couche isolante (13) qui sont piquées sur la nappe de fibres sont des fibres de coco.

4. Mur antibruit selon l'une des revendications 1 à 3, **caractérisé en ce que** la couche isolante (13) est constituée de fibres textiles.

5. Mur antibruit selon l'une des revendications 1 à 4, **caractérisé en ce que** le côté extérieur, dans la position d'installation, de la couche isolante (13) est constitué d'une nappe de fibres sur laquelle sont piquées des fibres naturelles, et le côté intérieur dans la position d'installation est constitué de laine de verre.
